# EUROPÄISCHE PATENTSCHRIFT

(11) **EP 2 793 648 B1**
(45) Veröffentlichungstag und Bekanntmachung des Hinweises auf die Patenterteilung: **31.10.2018**
(21) Anmeldenummer: 12769900.7
(22) Anmeldetag: 05.09.2012
(51) Int. Cl.: A46B 9/00, A46B 9/06

(54) **BESENBLOCK MIT BORSTENSTRUKTUR**
BROOM HEAD WITH BRISTLE STRUCTURE
TÊTE DE BALAI POURVU D'UNE STRUCTURE DE POILS DE BROSSE

(30) Priorität: 22.12.2011 DE 102011122106
(43) Veröffentlichungstag der Anmeldung: 29.10.2014
(73) Patentinhaber: Carl Freudenberg KG, 69469 Weinheim (DE)
(72) Erfinder: WEIS, Norbert, 69469 Weinheim (DE); CLEMEN, Hans-Jörg, 69121 Heidelberg (DE); HUNGER, Marc, 68519 Viernheim (DE)
(74) Vertreter: Ripper, Monika Sigrid
(86) Internationale Anmeldenummer: PCT/EP2012/003714
(87) Internationale Veröffentlichungsnummer: WO 2013/091739

(56) Entgegenhaltungen:
- EP-A1- 1 595 473
- EP-A2- 0 193 074
- WO-A1-2007/056899
- WO-A2-2009/018027
- DE-A1- 10 065 869
- DE-A1- 19 909 435

## Beschreibung

### Technisches Gebiet

Die Erfindung betrifft einen Besenblock gemäß dem Oberbegriff des Patentanspruchs 1.

### Stand der Technik

Aus der DE 199 09 435 A1 ist ein Borstenträger bekannt, an dem Borsten befestigt sind, die zu Gruppen einer bestimmten Querschnittsform zusammengefasst sind.

Aus der EP 0 193 074 A2 ist ein Verfahren bekannt, bei dem Kunststoff-Borsten zu einem Endlosstrang zusammengefasst sind, dessen Querschnitt durch Druck umgeformt wird.

Die EP 1 595 473 A1 zeigt einen Borstenträger, an dem ein Lamellenbesatz angeordnet ist.

Die WO 2009/018 027 A2 zeigt einen Besen mit Borsten und einer Partikelauffangplatte.

Die DE 100 65 869 A1 offenbart einen Kehrbesen, bei dem zwischen den Borsten versetzte Schropper zur besseren Kehrarbeit eingebaut sind.

Aus dem Stand der Technik sind Besenblöcke bekannt, von denen Borsten abragen, die in Büscheln zusammengefasst sind. Die bekannten Besenblöcke weisen Büschel mit im Wesentlichen rundem Querschnitt auf.

Diese Besenblöcke können Feinstäube und grobe Partikel, die miteinander vermischt sind, nicht ausreichend gut erfassen und kehren.

### Darstellung der Erfindung

Der Erfindung liegt daher die Aufgabe zugrunde, einen Besenblock anzugeben, mit dem unterschiedlich große Partikel und Mischungen derselben problemlos gekehrt werden können.

Die vorliegende Erfindung löst die zuvor genannte Aufgabe durch die Merkmale des Patentanspruchs 1.

Erfindungsgemäß umfasst ein Besenblock einen Grundkörper, von welchem Büschel aus Borsten abragen, wobei die Büschel einen Querschnitt aufweisen, der von einer runden Form abweicht. Erfindungsgemäß ist erkannt worden, dass Büschel, deren Querschnitte von einer runden Form abweichen, Mischungen aus Partikeln unterschiedlicher Größe besonders gut erfassen und kehren können.

Vom Grundkörper ragen erfindungsgemäß mehrere Lamellen ab. Mit einer Lamelle wird eine breite Wischfläche bereitgestellt. Diese Wischfläche kann besonders gut Feuchtigkeitsfilme entfernen. Lamellen sind bevorzugt aus Elastomer, insbesondere aus Gummi, gefertigt.

Erfindungsgemäß sind die Lamellen als Gummiblatt ausgestaltet. Gummi ist lösungsmittelresistent und flexibel.

Erfindungsgemäß sind die Lamellen gewölbt. So können besonders gut Haare, Partikel oder feuchte Schmutzpartikel erfasst werden.

Vom Grundkörper könnten längliche Büschel mit abgerundeten Eckbereichen abragen. Diese Büschel sammeln Feinstaub und bieten eine Barriere für diesen.

Vom Grundkörper könnten im Querschnitt dreieckige Büschel abragen. Hierdurch werden die Büschel versteift und können Partikel besser erfassen.

Vom Grundkörper könnten im Querschnitt rechteckige Büschel abragen. Auch diese Büschel sammeln Feinstaub und bieten eine Barriere für diesen.

Vom Grundkörper könnten längliche, im Querschnitt viereckige Büschel abragen. Der Querschnitt dieser Büschel beschreibt ein unregelmäßiges Viereck. Mit solchen Büscheln können Feinstäube erfasst werden.

Vom Grundkörper könnten im Querschnitt nierenförmige Büschel abragen. Diese Querschnittsform hat sich als besonders geeignet erwiesen, Staubpartikel zu erfassen.

Vom Grundkörper könnten im Querschnitt ovale Büschel abragen. Diese Büschel können in Ergänzung mit Lamellen besonders gut trockene und/ oder nasse Partikel und Haare erfassen.

Vom Grundkörper könnten im Querschnitt V-förmige Büschel abragen. Mit solchen Büscheln kann besonders gut Feinstaub erfasst werden.

Vom Grundkörper könnten kombinierte Büschel abragen, welche in ihrem Zentrum härtere und/ oder steifere Borsten aufweisen als in ihrem Randbereich. Diese Büschel können besonders gut hartnäckigen Schmutz lösen.

Mindestens ein Büschel könnte Borsten aufweisen, deren Durchmesser mehr als 0,3 mm, bevorzugt 0,4 bis 0,6 mm, beträgt. Diese harten Borsten werden bevorzugt in Randbereichen des Besenblocks angeordnet, da sie für die Eckenreinigung geeignet sind.

Mindestens ein Büschel könnte Borsten aufweisen, deren Durchmesser weniger als 0,25 mm beträgt. Diese weicheren Borsten dienen dem Entfernen von Staub aus Ritzen oder Fugen.

### Kurzbeschreibung der Zeichnung

Ausführungsformen der Erfindung sind nur in den Figuren 3 bis 6 und 12 dargestellt. Alle weiteren verbleibenden Figuren veranschaulichen Ausführungsformen, die nicht von der Erfindung abgedeckt sind.
- Fig. 1: einen Besenblock mit länglichen und im Querschnitt dreieckigen Büscheln,
- Fig. 3: einen Besenblock mit im Querschnitt dreieckigen und rechteckigen Büscheln, wobei zusätzlich gewölbte Gummiblätter vorgesehen sind,
- Fig. 4: eine weitere Ansicht des Besenblocks gemäß Fig. 3,
- Fig. 5: einen Besenblock mit im Querschnitt dreieckigen und rechteckigen Büscheln, wobei zusätzlich gewölbte Gummiblätter und an den Längsenden des Besenblocks längliche, im Querschnitt viereckige Büschel vorgesehen sind,
- Fig. 6: einen Besenblock mit länglichen Büscheln und im Querschnitt dreieckigen Büscheln, wobei zusätzlich gewölbte Gummiblätter und an den Längsenden des Besenblocks längliche, im Querschnitt viereckige Büschel vorgesehen sind,
- Fig. 7: einen Besenblock mit im Querschnitt nierenförmigen und im Querschnitt rechteckigen Büscheln,
- Fig. 8: eine weitere Ansicht des Besenblocks gemäß Fig. 7,
- Fig. 9: eine weitere Ansicht des Besenblocks gemäß Fig. 7,
- Fig. 10: eine weitere Ansicht des Besenblocks gemäß Fig. 7,
- Fig. 11: eine weitere Ansicht des Besenblocks gemäß Fig. 7,
- Fig. 12: einen Besenblock mit im Querschnitt rechteckigen Büscheln, wobei zusätzlich gewölbte Gummiblätter vorgesehen sind, die jeweils in ihrer konkaven Seite ein im Querschnitt ovales Büschel aufnehmen,
- Fig. 13: einen Besenblock mit im Querschnitt rechteckigen und dreieckigen Büscheln, wobei zusätzlich ein zusammenhängendes gerades Gummiblatt vorgesehen ist,
- Fig. 13: einen Besenblock mit im Querschnitt rechteckigen und dreieckigen Büscheln, wobei zusätzlich ein Gummiblatt vorgesehen ist,
- Fig. 14: einen Besenblock mit im Querschnitt rechteckigen und dreieckigen Büscheln,
- Fig. 15: einen Besenblock mit im Querschnitt V-förmigen Büscheln und einem Gummiblatt, weiches, kammartig ausgebildet ist,
- Fig. 16: eine weitere Ansicht des Besenblocks gemäß Fig. 15,
- Fig. 17: eine weitere Ansicht des Besenblocks gemäß Fig. 15,
- Fig. 18: einen Besenblock mit im Querschnitt nierenförmigen und im Querschnitt rechteckigen Büscheln, wobei Büschel vorgesehen sind, die in ihrem Inneren steifere Borsten aufweisen als in ihrem Randbereich,
- Fig. 19: einen Besenblock mit länglichen und im Querschnitt dreieckigen Büscheln, wobei zusätzlich ein gewelltes Gummiblatt vorgesehen ist,
- Fig. 20: eine weitere Ansicht des Besenblocks gemäß Fig. 19, und
- Fig. 21: eine weitere Ansicht des Besenblocks gemäß Fig. 19.

### Ausführliche Beschreibung

Die Fig. 1 bis 21 zeigen jeweils einen Besenblock, umfassend einen Grundkörper 100, von welchem Büschel 1, 3, 5, 7, 8, 9, 10, 13 aus Borsten abragen. Die Büschel 1, 3, 5, 7, 8, 9, 10, 13 weisen einen Querschnitt auf, der von einer runden Form abweicht.

Fig. 1 zeigt, dass vom Grundkörper 100 längliche Büschel 1 mit abgerundeten Eckbereichen 2 abragen. Vom Grundkörper 100 ragen überdies im Querschnitt dreieckige Büschel 3 ab Fig. 1 zeigt einen Besenblock mit länglichen Büscheln 1 mit abgerundeten Eckbereichen 2. Diese dienen als Barriere für Feinstaub. Im Querschnitt im Wesentlichen dreieckige Büschel 3 verleihen der Borstenstruktur eine verbesserte Steifigkeit zum Kehren von Partikeln.

Fig. 2 zeigt einen Besenblock mit länglichen Büscheln 1 mit abgerundeten Eckbereichen 2. Diese dienen als Barriere für Feinstaub. Im Querschnitt im Wesentlichen dreieckige Büschel 3 verleihen der Borstenstruktur eine verbesserte Steifigkeit zum Kehren von Partikeln. Im Inneren der Borstenstruktur ist ein Gummiblatt 4 zum Kehren von Feinstaub aufgenommen. Das Gummiblatt 4 ist allseitig von Büscheln umgeben.

Fig. 3 zeigt konkret, dass vom Grundkörper 100 mindestens eine Lamelle abragt, welche als Gummiblatt 6 ausgestaltet ist. Die in Fig. 3 gezeigten Lamellen sind gewölbt. Fig. 3 zeigt einen Besenblock mit im Querschnitt rechteckigen Büscheln 5. Diese dienen als Barriere für Feinstaub. Die im Querschnitt im Wesentlichen dreieckigen Büschel 3 verleihen der Borstenstruktur eine verbesserte Steifigkeit zum Kehren von Partikeln. Im Inneren der Borstenstruktur sind mehrere Gummiblätter 6 zum Kehren von Feinstaub aufgenommen. Die Gummiblätter 6 sind allseitig von Büscheln umgeben und in Reihe angeordnet. Jedes Gummiblatt 6 weist eine gewölbte Fläche auf. Hierdurch wird die Aufnahme von Staubpartikeln optimiert.

Fig. 4 zeigt den Besenblock gemäß Fig. 3 in einer anderen Ansicht.

Fig. 5 zeigt, dass vom Grundkörper 100 im Querschnitt rechteckige Büschel 5 abragen. Fig. 5 zeigt auch, dass vom Grundkörper 100 längliche, im Querschnitt viereckige Büschel 7 abragen. Fig. 5 zeigt einen Besenblock mit im Querschnitt rechteckigen Büscheln 5. Diese dienen als Barriere für Feinstaub. Die im Querschnitt dreieckigen Büschel 3 verleihen der Borstenstruktur eine verbesserte Steifigkeit zum Kehren von Partikeln. Im Inneren der Borstenstruktur sind mehrere Gummiblätter 6 zum Kehren von Feinstaub aufgenommen. Die Gummiblätter 6 sind allseitig von Büscheln umgeben und in Reihe angeordnet. Jedes Gummiblatt 6 weist eine gewölbte Fläche auf. Hierdurch wird die Aufnahme von Staubpartikeln optimiert. An den Längsenden des Besenblocks sind beidseitig längliche, im Querschnitt viereckige Büschel 7 angeordnet.

Fig. 6 zeigt einen Besenblock mit länglichen Büscheln 1 mit abgerundeten Eckbereichen 2. Diese dienen als Barriere für Feinstaub. Die im Querschnitt im Wesentlichen dreieckigen Büschel 3 verleihen der Borstenstruktur eine verbesserte Steifigkeit zum Kehren von Partikeln. Im Inneren der Borstenstruktur sind mehrere Gummiblätter 6 zum Kehren von Feinstaub aufgenommen. Die Gummiblätter 6 sind allseitig von Büscheln umgeben und in Reihe angeordnet. Jedes Gummiblatt 6 weist eine gewölbte Fläche auf. Hierdurch wird die Aufnahme von Staubpartikeln optimiert. An den Längsenden des Besenblocks sind beidseitig längliche, im Querschnitt viereckige Büschel 7 angeordnet.

Fig. 7 zeigt, dass vom Grundkörper 100 im Querschnitt nierenförmige Büschel 8 abragen. Fig. 7 zeigt auch einen Besenblock mit im Querschnitt rechteckigen Büscheln 5. Diese dienen als Barriere für Feinstaub. Die im Querschnitt nierenförmigen Büschel 8 bewirken eine bessere Kehrleistung.

Die Fig. 8 bis 11 zeigen verschiedene Ansichten des Besenblocks gemäß Fig. 7.

Fig. 12 zeigt, dass vom Grundkörper 100 im Querschnitt ovale Büschel 9 abragen. Fig. 12 zeigt auch einen Besenblock mit im Querschnitt rechteckigen Büscheln 5. Diese dienen als Barriere für Feinstaub. Die im Querschnitt ovalen Büschel 9 sind an einer konkaven Seite gewölbter Gummiblätter 6 angeordnet. Die im Wesentlichen halbmondförmig gewölbten Gummiblätter 6 können trockene und/ oder nasse Partikel und Haare besonders gut kehren und aufnehmen. Die im Querschnitt ovalen Büschel 9 und die im Querschnitt rechteckigen Büschel 5 sind an einander gegenüberliegenden Außenseiten des Besenblocks angeordnet.

Fig. 13 zeigt einen Besenblock mit im Querschnitt rechteckigen Büscheln 5. Diese dienen als Barriere für Feinstaub. Im Querschnitt im Wesentlichen dreieckige Büschel 3 verleihen der Borstenstruktur eine verbesserte Steifigkeit zum Kehren von Partikeln. Im Inneren der Borstenstruktur ist ein Gummiblatt 4 zum Kehren von Feinstaub aufgenommen. Das Gummiblatt 4 ist allseitig von Büscheln umgeben. Das Gummiblatt 4 ist ein zusammenhängendes flächiges Gummiblatt 4.

Fig. 14 zeigt einen Besenblock mit im Querschnitt rechteckigen Büscheln 5. Diese dienen als Barriere für Feinstaub. Im Querschnitt im Wesentlichen dreieckige Büschel 3 verleihen der Borstenstruktur eine verbesserte Steifigkeit zum Kehren von Partikeln.

Die Fig. 15 bis 17 zeigen einen Besenblock, der im Querschnitt V-förmige Büschel 10 aufweist, die an einer Außenseite des Besenblocks angeordnet sind. Die im Querschnitt V-förmigen Büschel 10 dienen als Barriere für Feinstaub. Auf der der Außenseite gegenüberliegenden Außenseite ist ein kammartig ausgestaltetes Gummiblatt 11 angeordnet. Dieses kammartig ausgestaltete Gummiblatt 11 kann besonders gut Haare aufnehmen. Haare können besonders gut zwischen den Kammleisten 12 entfernt werden.

Fig. 17 zeigt, dass vom Grundkörper 100 im Querschnitt V-förmige Büschel 10 abragen. Fig. 17 zeigt auch, dass mindestens eine Lamelle kammartig ausgestaltet ist.

Fig. 18 zeigt, dass vom Grundkörper 100 kombinierte Büschel 13 abragen, welche in ihrem Zentrum 14 härtere und/ oder steifere Borsten aufweisen als in ihrem Randbereich 15. Fig. 18 zeigt auch einen Besenblock mit im Querschnitt rechteckigen Büscheln 5. Diese dienen als Barriere für Feinstaub. Im Querschnitt nierenförmige Büschel 8 bewirken eine bessere Kehrleistung. Zwischen den im Querschnitt nierenförmigen Büscheln 8 und den im Querschnitt rechteckigen Büscheln 5 sind kombinierte Büschel 13 angeordnet, welche in ihrem Zentrum 14 härtere und/ oder steifere Borsten aufweisen als in ihrem Randbereich 15. Der Randbereich 15 umgibt das Zentrum 14 schalenartig. Die Borsten des Zentrums 14 können hartnäckigen Schmutz lösen.

Fig. 19 zeigt, dass vom Grundkörper 100 mindestens eine Lamelle abragt, welche als gewelltes Gummiblatt 16 ausgestaltet ist.

Die Fig. 19 bis 21 zeigen jeweils einen Besenblock mit länglichen Büscheln 1 mit abgerundeten Eckbereichen 2. Diese dienen als Barriere für Feinstaub. Im Querschnitt im Wesentlichen dreieckige Büschel 3 verleihen der Borstenstruktur eine verbesserte Steifigkeit zum Kehren von Partikeln. Im Inneren der Borstenstruktur ist ein gewelltes Gummiblatt 16 zum Kehren von Feinstaub aufgenommen. Das gewellte Gummiblatt 16 ist allseitig von Büscheln umgeben. Die Wellung des gewellten Gummiblatts 16 bewirkt einen besseren Boden kontakt.

Die in den jeweiligen Figuren gezeigten Lamellen können aus thermoplastischen Elastomeren gefertigt sein. Die Borsten der Büschel 1, 3, 5, 7, 8, 9, 10, 13 können aus Polyethylentherephthalat gefertigt sein. Die jeweiligen Borsten können unterschiedliche Dicken aufweisen.

Der in den Figuren gezeigte Grundkörper 100 weist eine Aufnahme 200 für einen Besenstiel auf. Die Aufnahme 200 kann ein Gewinde aufweisen.

## Patentansprüche

1. Besenblock, umfassend einen Grundkörper(100), von welchem Büschel (1, 3, 5, 7, 8, 9, 10, 13) aus Borsten abragen, wobei die Büschel (1, 3, 5, 7, 8, 9, 10, 13) einen Querschnitt aufweisen, der von einer runden Form abweicht,
wobei vom Grundkörper (100) mehrere Lamellen (6) abragen, wobei die Lamellen (6) in Reihe angeordnet und allseitig von Büscheln (3, 5) umgeben sind, **dadurch gekennzeichnet, dass** die Lamellen als Gummiblatt ausgestaltet sind und dass jedes Gummiblatt eine um eine senkrecht zum Grundkörper verlaufende Achse gewölbte Fläche aufweist.

2. Besenblock nach Anspruch 1, **dadurch gekennzeichnet, dass** vom Grundkörper (100) längliche Büschel (1) mit abgerundeten Eckbereichen (2) abragen.

3. Besenblock nach Anspruch 1 oder 2, **dadurch gekennzeichnet, dass** vom Grundkörper (100) im Querschnitt dreieckige Büschel (3) abragen.

4. Besenblock nach einem der voranstehenden Ansprüche, **dadurch gekennzeichnet, dass** vom Grundkörper (100) im Querschnitt rechteckige Büschel (5) abragen.

5. Besenblock nach einem der voranstehenden Ansprüche, **dadurch gekennzeichnet, dass** vom Grundkörper (100) längliche, im Querschnitt viereckige Büschel (7) abragen.

6. Besenblock nach einem der voranstehenden Ansprüche, **dadurch gekennzeichnet, dass** vom Grundkörper (100) im Querschnitt nierenförmige Büschel (8) abragen.

7. Besenblock nach einem der voranstehenden Ansprüche, **dadurch gekennzeichnet, dass** vom Grundkörper (100) im Querschnitt ovale Büschel (9) abragen.

8. Besenblock nach einem der voranstehenden Ansprüche, **dadurch gekennzeichnet, dass** vom Grundkörper (100) im Querschnitt V-förmige Büschel (10) abragen.

9. Besenblock nach einem der voranstehenden Ansprüche, **dadurch gekennzeichnet, dass** vom Grundkörper (100) kombinierte Büschel (13) abragen, welche in ihrem Zentrum (14) härtere und/ oder steifere Borsten aufweisen als in ihrem Randbereich (15).

10. Besenblock nach einem der voranstehenden Ansprüche, **dadurch gekennzeichnet, dass** mindestens ein Büschel (1, 3, 5, 7, 8, 9, 10, 13) Borsten aufweist, deren Durchmesser mehr als 0,3 mm, bevorzugt 0,4 bis 0,6 mm, beträgt.

11. Besenblock nach einem der voranstehenden Ansprüche, **dadurch gekennzeichnet, dass** mindestens ein Büschel (1, 3, 5, 7, 8, 9, 10, 13) Borsten aufweist, deren Durchmesser weniger als 0,25 mm beträgt.

## Claims

1. Broom head, comprising a main body (100) from which clusters (1, 3, 5, 7, 8, 9, 10, 13) of bristles project, wherein the clusters (1, 3, 5, 7, 8, 9, 10, 13) have a cross section which differs from a round shape, wherein a plurality of lamellas (6) project from the main body (100), wherein the lamellas (6) are arranged in a row and are surrounded on all sides by clusters (3, 5), **characterized in that** the lamellas are configured as a rubber blade, and **in that** each rubber blade has a surface curved about an axis running perpendicularly to the main body.

2. Broom head according to Claim 1, **characterized in that** elongate clusters (1) with rounded corner regions (2) project from the main body (100).

3. Broom head according to Claim 1 or 2, **characterized in that** clusters (3) which are triangular in cross section project from the main body (100).

4. Broom head according to one of the preceding claims, **characterized in that** clusters (5) which are rectangular in cross section project from the main body (100).

5. Broom head according to one of the preceding claims, **characterized in that** elongate clusters (7) which are square in cross section project from the main body (100).

6. Broom head according to one of the preceding claims, **characterized in that** clusters (8) which are kidney-shaped in cross section project from the main body (100).

7. Broom head according to one of the preceding claims, **characterized in that** clusters (9) which are oval in cross section project from the main body (100).

8. Broom head according to one of the preceding claims, **characterized in that** clusters (10) which are V-shaped in cross section project from the main body (100).

9. Broom head according to one of the preceding claims, **characterized in that** combined clusters (13) which have harder and/or stiffer bristles in the center (14) thereof than in the peripheral region (15) thereof project from the main body (100) .

10. Broom head according to one of the preceding claims, **characterized in that** at least one cluster (1, 3, 5, 7, 8, 9, 10, 13) has bristles, the diameter of which is more than 0.3 mm, preferably 0.4 to 0.6 mm.

11. Broom head according to one of the preceding claims, **characterized in that** at least one cluster (1, 3, 5, 7, 8, 9, 10, 13) has bristles, the diameter of which is less than 0.25 mm.

## Revendications

1. Tête de balai, comprenant un corps de base (100) depuis lequel sortent des touffes (1, 3, 5, 7, 8, 9, 10, 13) de poils, les touffes (1, 3, 5, 7, 8, 9, 10, 13) présentant une section transversale qui s'écarte d'une forme ronde,
plusieurs lamelles (6) faisant saillie depuis le corps de base (100), les lamelles (6) étant disposées en rangée et étant entourées de tous les côtés par des touffes (3, 5), **caractérisée en ce que** les lamelles sont configurées sous forme de languettes en caoutchouc et **en ce que** chaque languette en caoutchouc présente une surface cintrée autour d'un axe s'étendant perpendiculairement au corps de base.

2. Tête de balai selon la revendication 1, **caractérisée en ce que** des touffes allongées (1) partent du corps de base (100) avec des régions de coins arrondies (2).

3. Tête de balai selon la revendication 1 ou 2, **caractérisée en ce que** des touffes de section transversale triangulaires (3) font saillie depuis le corps de base (100).

4. Tête de balai selon l'une quelconque des revendications précédentes, **caractérisée en ce que** des touffes de section transversale rectangulaires (5) font saillie depuis le corps de base (100).

5. Tête de balai selon l'une quelconque des revendications précédentes, **caractérisée en ce que** des touffes (7) de section transversale carrées, allongées, font saillie depuis le corps de base (100) .

6. Tête de balai selon l'une quelconque des revendications précédentes, **caractérisée en ce que** des touffes (8) de section transversale en forme de rein font saillie depuis le corps de base (100) .

7. Tête de balai selon l'une quelconque des revendications précédentes, **caractérisée en ce que** des touffes (9) de section transversale ovales font saillie depuis le corps de base (100).

8. Tête de balai selon l'une quelconque des revendications précédentes, **caractérisée en ce que** des touffes (10) de section transversale en forme de V font saillie depuis le corps de base (100).

9. Tête de balai selon l'une quelconque des revendications précédentes, **caractérisée en ce que** des touffes (13) combinées font saillie depuis le corps de base (100), lesquelles présentent en leur centre (14) des poils plus durs et/ou plus rigides qu'au niveau de leur région de bord (15).

10. Tête de balai selon l'une quelconque des revendications précédentes, **caractérisée en ce qu'**au moins une touffe (1, 3, 5, 7, 8, 9, 10, 13) présente des poils dont le diamètre est supérieur à 0,3 mm, de préférence compris entre 0,4 et 0,6 mm.

11. Tête de balai selon l'une quelconque des revendications précédentes, **caractérisée en ce qu'**au moins une touffe (1, 3, 5, 7, 8, 9, 10, 13) présente des poils dont le diamètre est inférieur à 0,25 mm.
